# EUROPÄISCHE PATENTANMELDUNG

(11) **EP 0 499 906 A2**
(43) Veröffentlichungstag der Anmeldung: **26.08.1992**
(21) Anmeldenummer: 92102111.9
(22) Anmeldetag: 08.02.1992
(51) Int. Cl.: F42B 5/067, F42B 5/045, F42C 19/08

(54) **Patronierte Munition mit einem Pfeilgeschoss**

(30) Priorität: 20.02.1991 DE 4105255
(71) Anmelder: DIEHL GMBH & CO., D-90478 Nürnberg (DE)
(72) Erfinder: Bippes, Bernd Michael, W-7505 Ettlingen 6 (DE)
(74) Vertreter: Hofmann, Gerhard, Dipl.-Ing. Patentassessor

(57) **Zusammenfassung**

Zur Leistungssteigerung einer Munition (1) mit Pfeilgeschoß (3) wird ein großes Längen-/Durchmesserverhältnis des Pfeilgeschosses dadurch ermöglicht, daß das Leitwerk (16) des Pfeilgeschosses (3) zwischen Anzündrohren (13) des Treibladungsanzünders (4) gelagert sind.

## Beschreibung

Die Erfindung bezieht sich auf eine patronierte Muniton mit einem Pfeilgeschoß nach dem Oberbegriff des Anspruches 1.

Bei einer patronierten Munition nach der DE 30 09 342 A1 ist ein Pfeilgeschoß mit seinem Leitwerk in einer Treibladungshülse bodenseitig an einem Treibladungszünder abgestützt. Ein als Pulverkörper ausgebildetes Stützelement befindet sich zwischen dem Treibladungsanzünder und dem Leitwerk. Das Stützelement ist mit dem Treibladungsanzünder verstiftet und mit dem Leitwerk verschraubt. Der Treibladungsanzünder weist radiale Öffnungen auf. Deren Öffnungsquerschnitte liegen in einer einzigen Ebene.

Andererseits sind größere Querschnitte der Öffnungen in mehreren Ebenen durch ein rohrförmiges, verbrennbares Stützelement möglich.

Zur Leistungssteigerung von Pfeilgeschossen werden größere Längen-/Durchmesserverhältnisse der Pfeilgeschosse angestrebt. Nachdem die Länge der Patrone festgelegt ist, besteht nun die Möglichkeit, das Pfeilgeschoß bodenseitig zu verlängern.

Dies beeinträchtigt jedoch nachteilig die Anzündquerschnitte des Treibladungsanzünders und es kommt zu Schwankungen beim Anzündvorgang des Treibladungspulvers. Die Folge sind unerwünschte große Streuungen der Geschoßmündungsgeschwindigkeiten.

Der Erfindung liegt die Aufgabe zugrunde, eine bodenseitige Abstützung eines Pfeilgeschosses an einem Treibladungsanzünder vorzuschlagen, die eine bodenseitige Verlängerung des Pfeilgeschosses und eine großflächige, reproduzierbare Anzündung des Treibladungspulvers ermöglicht.

Die Erfindung löst diese Aufgabe entsprechend den kennzeichnenden Merkmalen des Anspruches 1.

Vorteilhafte Weiterbildungen der Erfindung sind den Unteransprüchen zu entnehmen.

Gemäß der Erfindung ist die Verlängerung des Pfeilgeschosses nach hinten möglich, ohne daß die Zündverhältnisse des Treibladungsanzünders in irgendeiner Weise beeinträchtigt werden.

Die mit einer Anzündmasse gefüllten Anzündrohre bewirken eine gleichmäßige Treibladungsanzündung durch mehrpoligen Entzündungsvorgang.

Andererseits gewährleisten die verhältnismäßig langen Anzündrohre die schwingungsarme Lagerung des Geschoßhecks während der Lagerung, dem Transport, der Ladetätigkeit und dem Abschuß.

Die Führungseigenschaften des erfindungsgemäßen Treibladungsanzünders tragen ebenfalls dazu bei, daß die Mündungsgeschwindigkeit des Pfeilgeschosses reproduzierbar ist.

Ein Ausführungsbeispiel der Erfindung ist in der Zeichnung dargestellt.

Es zeigt
- Figur 1: einen Längsschnitt durch eine Munition
- Figur 2: einen Querschnitt II-II nach Figur 1 in bezug auf ein Pfeilgeschoß nach Figur 1.

Eine Munition 1 besteht aus einer Hülse 2, einem Pfeilgeschoß 3, einem Treibladungsanzünder 4 und aus einem Treibkäfig 5.

Die Hülse 2 ist teilverbrennbar ausgebildet. Im Boden 10 eines metallischen Hülsenabschnittes 11 ist der Treibladungszünder 4 befestigt. Der Treibladungsanzünder 4 besitzt vier, mit einer Anzündmasse 12 gefüllte Anzündrohre 13. Die Anzündrohre 13 liegen jeweils an den Flügelwurzeln 14 der vier Flügel 15 des Leitwerks 16 mit geringem Spiel an.

Das Spiel zwischen dem Leitwerk 16 und den Anzündrohren 13 ist durch einen Abstand 20 zwischen den Anzündrohren 13 gewährleistet, wobei dieser Abstand 20 geringfügig größer ist als eine Dicke 21 der Flügel 15 in einer nicht näher bezeichneten Verbindungslinie zwischen zwei benachbarten Anzündrohren 13.

Die Länge der Anzündrohre 13 erstreckt sich über die Länge 22 der Flügel 15 hinaus und zwar bis zu einer Länge 23, die etwa dem 1,5fachen der Länge 22 entspricht. Dadurch ist die Führungslänge 23 des Pfeilgeschosses 3 an den Anzündrohren 13 definiert.

Beim Abschuß der Munition 1 aus einer nicht gezeigten Waffe wird der Treibladungsanzünder 4 gezündet, der seinerseits die Anzündung der Anzündmasse 12 in den Anzündrohren 13 bewirkt. Aufgrund einer Vielzahl von Öffnungen 24 der Anzündrohre 13 erfolgt eine großflächige Anzündung einer beispielhaft dargestellten Treibladung 25 und eines brennbaren Abschnittes 26 der Hülse 2.

Der Gasdruck treibt das Pfeilgeschoß 3 in Richtung des Pfeiles 30, wobei das Pfeilgeschoß in einem nicht dargestellten Waffenrohr durch den Treibkäfig 5 und entsprechend der Führungslänge 23 der Anzündrohre 13 zentral geführt ist. Die Ablösung des Treibkäfigs 5 vom Pfeilgeschoß 3 erfolgt dann in bekannter Weise außerhalb des Waffenrohres.

## Patentansprüche

1. Patronierte Muniton mit einem Pfeilgeschoß, einer bodenseitigen Abstützung des Pfeilgeschosses am Leitwerk und an einem Treibladungsanzünder einer Hülse,
dadurch gekennzeichnet,
daß der Treibladungsanzünder (4) mit radialen Öffnungen (24) versehene Anzündrohre (13) aufweist, die jeweils formschlüssig an den Flügelwurzeln (14) anliegen, wobei ein Abstand (20) zwischen den, mit einer Anzündmasse (12) gefüllten Anzündrohren (13) geringfügig größer ist als eine benachbarte Dicke (21) der Flügel (15).

2. Patronierte Munition nach Anspruch 1,
dadurch gekennzeichnet,
daß die Anzündrohre (13) im Bereich des Pfeilgeschosses (3) eine Länge (23) aufweisen, die wenigstens etwa der Länge (22) der Flügel (15) des Leitwerks (16) entspricht.

3. Patronierte Munition nach Anspruch 2,
dadurch gekennzeichnet,
daß die Länge der Anzündrohre (13) etwa dem 1,5fachen der Länge (23) des Leitwerkes (16) entspricht.
